# EUROPÄISCHE PATENTSCHRIFT

(11) **EP 1 253 303 B1**
(45) Veröffentlichungstag und Bekanntmachung des Hinweises auf die Patenterteilung: **31.10.2007**
(21) Anmeldenummer: 02007810.1
(22) Anmeldetag: 06.04.2002
(51) Int. Cl.: F01P 3/02, F01P 7/16

(54) **Durch Flüssigkeit gekühlte Hubkolbenbrennkraftmaschine**
Fluid cooled reciprocating-piston internal combustion engine
Moteur à combustion interne à piston alternatif refroidi par liquide

(30) Priorität: 24.04.2001 DE 10119969
(43) Veröffentlichungstag der Anmeldung: 30.10.2002
(73) Patentinhaber: ROBERT BOSCH GMBH, 70442 Stuttgart (DE)
(72) Erfinder: Herynek, Roland, 75443 Oetisheim (DE); Vollmer, Martin, 70499 Stuttgart-Weilimdorf (DE)

(56) Entgegenhaltungen:
- DE-A- 19 628 542
- DE-A- 19 938 614
- DE-C- 908 930
- US-A- 4 369 738
- US-A- 4 423 705
- PATENT ABSTRACTS OF JAPAN vol. 007, no. 024 (M-189), 29. Januar 1983 (1983-01-29) & JP 57 176314 A (TOYOTA JIDOSHA KOGYO KK), 29. Oktober 1982 (1982-10-29)
- PATENT ABSTRACTS OF JAPAN vol. 010, no. 375 (M-545), 13. Dezember 1986 (1986-12-13) & JP 61 167115 A (YANMAR DIESEL ENGINE CO LTD), 28. Juli 1986 (1986-07-28)

## Beschreibung

### Stand der Technik

Die Erfindung geht von einer durch Flüssigkeit gekühlte Hubkolbenbrennkraftmaschine nach dem Oberbegriff des Anspruchs 1 aus.

In bekannten Hubkolbenbrennkraftmaschinen wird die überschüssige Wärme über eine Kühlflüssigkeit abgeführt. Diese zirkuliert in einem Kühlkreislauf und wird von einer elektrisch oder mechanisch angetriebenen Wasserpumpe über eine Zulaufleitung zur Hubkolbenbrennkraftmaschine und von dort über eine Rückströmleitung zu einem Kühler gefördert, der mit einem elektrisch angetriebenen Gebläse zusammenarbeitet. Außerdem kann an dem Kühlkreislauf ein Heizkreislauf einer Fahrzeugheizung oder Klimaanlage angeschlossen sein.

In der Regel verbindet im Kühlkreislauf eine Bypassleitung die Rückströmleitung mit der Zulaufleitung. Sie überbrückt den Kühler und mündet stromaufwärts der Wasserpumpe in die Zulaufleitung. An der Abzweigung der Bypassleitung von der Rücklaufleitung ist ein Dreiwegeventil angeordnet, welches den Kühlflüssigkeitsstrom regelt und thermostatisch oder von einer Steuereinheit gesteuert wird. Die Steuereinheit ist über Signalleitungen mit zahlreichen, unterschiedlichen Sensoren verbunden, welche die Betriebsparameter und Umgebungsparameter der Hubkolbenbrennkraftmaschine und des Kühl- bzw. Heizkreislaufs erfassen. Aus diesen Eingangsgrößen wird eine Stellgröße für das Dreiwegeventil ermittelt und somit die Durchflußmenge der Kühlflüssigkeit zum Kühler bzw. über die Bypassleitung bestimmt.

Aus der US-A-4 423 705 ist eine durch Flüssigkeit gekühlte Hubkolbenbrennkraftmaschine mit einem Zylinderkopf und einem Zylinderblock bekannt, deren Kühlflüssigkeitsräume über getrennte Einlassleitungen an einem Kühlkreislauf angeschlossen sind. In den Einlassleitungen ist jeweils eine Wasserpumpe angeordnet, die Kühlwasser vom Kühler zum Zylinderkopf bzw. Zylinderblock fördert. Die Kühlflüssigkeitsräume des Zylinderkopfs und des Zylinderblocks sind ferner über getrennte Auslassleitungen an einer gemeinsamen Rückströmleitung angeschlossen, wobei in der Auslassleitung des, Zylinderkopfs ein Steuerventil vorgesehen ist, das den Wasserstrom durch eine Fahrgastraumheizung bzw. eine Bypassleitung zur Fahrgastraumheizung steuert.

Aus den Patent Abstracts of Japan Bd. 007, Nr. 025 (M-189), 29. Januar 1983 (1983-01-29) und der JP 57 17634 A ist eine ähnliche Hubkolbenbrennkraftmaschine bekannt, bei der die Kühlflüssigkeitsräume eines Zylinderkopfs und eines Zylinderblocks über getrennte Einlassleitungen an einem Kühlkreislauf angeschlossen sind, wobei eine Wasserpumpe Kühlflüssigkeit zu den Einlassleitungen fördert. In der Einlassleitung zum Zylinderblock ist ein Regelventil angeordnet, das von einer Steuereinheit in Abhängigkeit der Wassertemperatur am Einlass des Zylinderkopfs angesteuert wird. Hierzu ist in der Einlassleitung zum Zylinderkopf ein Temperatursensor angeordnet, der Signale an die Steuereinheit für das Regelventil liefert. Ferner sind getrennte Auslassleitungen an den Kühlflüssigkeitsräumen des Zylinderkopfs und des Zylinderblocks vorgesehen, die an einer gemeinsamen Rückströmleitung angeschlossen sind.

Aus der DE-A-1 199 38 614 ist eine durch Flüssigkeit gekühlte Hubkolbenbrennkraftmaschine mit einem Zylinderkopf und einem Zylinderblock bekannt, deren Kühlflüssigkeitsräume über getrennte Einlassleitungen an einem Kühlkreislauf angeschlossen sind. Dieser enthält mindestens eine Wasserpumpe und einen Kühler mit einem Lüfter, wobei die Wasserpumpe über eine Druckleitung Kühlflüssigkeit zu den Einlassleitungen fördert. In der Druckleitung befindet sich ein Regelventil, das von einer Steuereinheit angesteuert wird und den Volumenstrom auf den Zylinderkopf und den Zylinderblock aufteilt. Außerdem sind die Kühlflüssigkeitsräume des Zylinderkopfs und des Zylinderblocks über getrennte Auslassleitungen an einer gemeinsamen Rückströmleitung angeschlossen.

Aus der US 5 121 714 A ist ein Kühlkreislauf bekannt, in dem sich die Zulaufleitung in zwei Einlassleitungen verzweigt, wobei die eine Einlassleitung im Bereich des Zylinderkopfs und die andere im Bereich des Zylinderblocks in die Hubkolbenbrennkraftmaschine münden. Zudem wird der Kühlflüssigkeitsstrom über ein Ventil geregelt, welches in der Einlassleitung zum Zylinderblock angeordnet ist. Die Ventilstellung wird durch eine Steuereinheit geregelt, welche unter anderem Temperaturmessungen an der Hubkolbenbrennkraftmaschine auswertet. Ein erster Temperaturfühler misst die Temperatur der abfließenden Kühlflüssigkeit, welche Aufschluss über die Kühlung der Hubkolbenbrennkraftmaschine insgesamt gibt. Ein zweiter Temperaturfühler misst die Temperatur des Maschinenöls, wodurch die Kühlung im Bereich des Zylinderblocks ermittelt wird.

Entsprechend den Messdaten wird das Ventil eingestellt, sodass genau bestimmte Teilmengen über die getrennten Einlassleitungen zum Zylinderkopf bzw. zum Zylinderblock strömen. Durch das separate Anströmen, gelangt die Kühlflüssigkeit zwar zielgerichtet in die beiden Bereiche, wird aber später wieder vermengt, da die Kühlkanäle einen Volumenstrom zwischen den Bereichen und damit einen Austausch von Kühlflüssigkeit zulassen. Temperaturmessungen der vermischten Kühlflüssigkeit stellen nicht die tatsächlichen Betriebszustände in den einzelnen Bereichen der Hubkolbenbrennkraftmaschine dar, und die Regelung des Kühlkreislaufs ist nicht genau auf deren spezielle Temperaturverhältnisse abgestimmt.

### Vorteile der Erfindung

Die Kühlflüssigkeitsräume des Zylinderkopfs und des Zylinderblocks sind voneinander getrennt und über getrennte Auslassleitungen an einer gemeinsamen Rückströmleitung angeschlossen. Die Kühlflüssigkeitsströme fließen über getrennte Einlassleitungen, in denen nach der Erfindung jeweils ein Regelventil vorgesehen ist, in die beiden Bereiche der Hubkolbenbrennkraftmaschine und werden auch während des Kühlvorgangs nicht vermischt. Zudem verlassen sie die Hubkolbenbrennkraftmaschine ebenfalls über separate Auslassleitungen.

Temperaturmessungen in der Auslassleitung des Zylinderkopfs bzw. des Zylinderblocks repräsentieren in diesem Fall den jeweiligen Kühlvorgang unverfälscht. Indem die Messergebnisse in einer Steuereinheit zu Stellgrößen für die Regelventile in den Einlassleitungen der getrennten Bereiche verarbeitet werden, ist es möglich, die durchfließende Kühlflüssigkeitsmenge effizient auf den zu kühlenden Bereich einzustellen. Zudem kann der Bereich des Zylinderkopfs durch einen erhöhten Kühlflüssigkeitsdurchfluss in einem optimalen Temperaturbereich gehalten werden, ohne dass der Zylinderblock, welcher in der Regel nicht so stark gekühlt werden muss, ebenfalls von der Kühlflüssigkeit umströmt wird.

Die Erfindung sieht vorteilhafterweise vor, dass die beiden Regelventile in den Einlassleitungen einzeln oder gemeinsam ansteuerbar sind, sodass neben der bedarfsgerechten Drosselung des Kühlflüssigkeitsstroms zu einem der beiden, getrennten Bereiche der Hubkolbenbrennkraftmaschine in vielen Betriebspunkten auch der gesamte Volumenstrom der Kühlflüssigkeit reduziert wird, was bei bekannten Kühlkreisläufen nicht möglich ist. Die erfindungsgemäße Kühlflüssigkeitsregelung bewirkt, dass die Hubkolbenbrennkraftmaschine schnell ihre optimale Betriebstemperatur erreicht und über weite Betriebsbereiche beibehält. Dadurch werden der Kraftstoffverbrauch und die Schadstoffemission gesenkt.

### Zeichnung

Weitere Vorteile ergeben sich aus der folgenden zeichnungsbeschreibung. In der Zeichnung ist ein Ausführungsbeispiel der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Die einzige Zeichnung zeigt eine schematische Darstellung eines Kühlkreislaufs einer Hubkolbenbrennkraftmaschine.

### Beschreibung der Ausführungsbeispiele

Eine Hubkolbenbrennkraftmaschine 10 ist an einem Kühlkreislauf 16 angeschlossen. Eine Wasserpumpe 18 fördert Kühlflüssigkeit über eine Druckleitung 32 zur Hubkolbenbrennkraftmaschine 10 und von dort durch eine Rückströmleitung 26 zu einem Kühler 20, der mit einem Lüfter 24 zusammenarbeitet.

Vom Kühler 20 strömt die Kühlflüssigkeit durch eine Saugleitung 30 zur Wasserpumpe 18 zurück. Die Kühlflüssigkeitsströmung ist durch Pfeile angedeutet.

Die Druckleitung 32 verzweigt sich in eine erste Einlassleitung 34, die zu einem Zylinderkopf 12 der Brennkraftmaschine 10 führt, und in eine zweite Einlassleitung 36, die zu einem Zylinderblock 14 der Brennkraftmaschine 10 führt. Der Zylinderkopf 12 und der Zylinderblock 14 besitzen nicht näher dargestellte, getrennte Kühlflüssigkeitsräume. Die Trennung ist durch eine gestrichelte Linie 46 angedeutet. Der Zylinderkopf 12 ist über eine erste Auslassleitung 38 und der Zylinderblock 14 über eine zweite Auslassleitung 40 mit der gemeinsamen Rückströmleitung 26 verbunden. Durch die getrennte Kühlflüssigkeitsströmung im Zylinderkopf 12 und im Zylinderblock 14 ist die Temperatur der Kühlflüssigkeit in den Auslassleitungen 38, 40 repräsentativ für den Wärmeanfall und die Kühlvorgänge im Zylinderkopf 12 bzw. im Zylinderblock 14. Nicht näher dargestellte Sensoren in den Auslassleitungen 38, 40 können zusammen mit einer ebenfalls nicht näher dargestellten Steuereinheit und der Regelventile 42, 44 in den Einlassleitungen 34, 36 das Temperaturverhalten im Zylinderkopf 12 und im Zylinderblock 14 präzise bestimmen.

In der Regel genügt ein erstes Regelventil 42, das in der ersten oder zweiten Einlassleitung 34, 36 angeordnet ist. Durch die Ansteuerung dieses Regelventils 42 wird der Volumenstrom durch die entsprechende Einlassleitung 34 bzw. 36 gedrosselt, während der restliche, von der Wasserpumpe 18 geförderte Volumenstrom durch die andere Einlassleitung 34 bzw. 36 strömt. Durch die Anordnung von einem ersten Regelventil 42 in der ersten Einlassleitung 34 und einem zweiten Regelventil 44 in der zweiten Einlassleitung 36 kann der gesamte Volumenstrom sowohl auf die beiden Einlassleitungen 34 und 36 aufgeteilt als auch gedrosselt werden, sodass die durch die Hubkolbenbrennkraftmaschine 10 strömende Kühlflüssigkeitsmenge in Betriebsbereichen mit einem geringen Wärmeanfall reduziert werden kann.

Im Übrigen kann der Kühlkreislauf 16 einen üblichen Aufbau haben, bei dem zwischen der Rückströmleitung 26 und der Saugleitung 30 parallel zum Kühler 20 eine Bypassleitung 28 und ein Heizwärmetauscher 22 geschaltet sind. Ein drittes Regelventil 48, das als Thermostatventil oder als ein von der Steuereinheit ansteuerbares Ventil ausgebildet ist, regelt den Durchfluss durch den Heizwärmetauscher 22, die Bypassleitung 28 und den Kühler 20. Zusätzlich kann der Kühlkreislauf 16 noch weitere Wärmetauscher für Arbeits- und Hilfsaggregate umfassen.

Bezugszeichen
- 10: Hubkolbenbrennkraftmaschine
- 12: Zylinderkopf
- 14: Zylinderblock
- 16: Kühlkreislauf
- 18: Wasserpumpe
- 20: Kühler
- 22: Heizwärmetauscher
- 24: Lüfter
- 26: Rückströmleitung
- 28: Bypassleitung
- 30: Saugleitung
- 32: Druckleitung
- 34: erste Einlassleitung
- 36: zweite Einlassleitung
- 38: erste Auslassleitung
- 40: zweite Auslassleitung
- 42: erstes Regelventil
- 44: zweites Regelventil
- 46: Linie
- 48: drittes Regelventil

## Patentansprüche

1. Durch Flüssigkeit gekühlte Hubkolbenbrennkraftmaschine (10) mit einem Zylinderkopf (12) und einem Zylinderblock (14), deren Kühlflüssigkeitsräume über getrennte Einlassleitungen (34, 36) an einem Kühlkreislauf (16) angeschlossen sind, der mindestens eine Wasserpumpe (18), einen Kühler (20) mit einem Lüfter (24) enthält, wobei die Wasserpumpe (18) über eine Druckleitung (32) Kühlflüssigkeit zu den Einlassleitungen (34, 36) fördert und mindestens in einer Einlassleitung (34, 36) ein Regelventil (42) angeordnet ist, das den Volumenstrom in Abhängigkeit von Betriebsparametern der Hubkolbenbrennkraftmaschine (10) steuert, wobei die Kühlflüssigkeitsräume des Zylinderkopfs (12) und des Zylinderblocks (14) voneinander getrennt und über getrennte Auslassleitungen (38, 40) an einer gemeinsamen Rückströmleitung (26) angeschlossen sind, **dadurch gekennzeichnet, dass** in beiden Einlassleitungen (34, 36) jeweils ein Regelventil (42, 44) vorgesehen ist.

2. Hubkolbenbrennkraftmaschine (10) nach Anspruch 1, **dadurch gekennzeichnet, dass** die beiden Regelventile (42, 44) einzeln oder gemeinsam ansteuerbar sind.

## Claims

1. Liquid-cooled reciprocating-piston internal combustion engine (10) having a cylinder head (12) and having a cylinder block (14) whose cooling liquid spaces are connected by means of separate inlet lines (34, 36) to a cooling circuit (16) which contains at least one water pump (18) and a cooler (20) with a fan (24), with the water pump (18) delivering cooling liquid to the inlet lines (34, 36) via a pressure line (32) and with a regulating valve (42) being arranged at least in one inlet line (34, 36), which regulating valve (42) controls the volume flow rate as a function of operating parameters of the reciprocating-piston internal combustion engine (10), with the cooling liquid spaces of the cylinder head (12) and of the cylinder block (14) being separate from one another and being connected by means of separate outlet lines (38, 40) to a common return flow line (26), **characterized in that** in each case one regulating valve (42, 44) is arranged in the two inlet lines (34, 36).

2. Reciprocating-piston internal combustion engine (10) according to Claim 1, **characterized in that** the two regulating valves (42, 44) can be actuated individually or together.

## Revendications

1. Moteur à combustion interne à pistons alternatifs refroidi par liquide (10) comportant une culasse (12) et un bloc cylindres (14) dont les chambres de liquide de refroidissement sont reliées à un circuit de refroidissement (16) par des conduites d'entrée (34, 36) distinctes, ce circuit comprenant au moins une pompe à eau (18), un radiateur (20) avec un ventilateur (24),
la pompe à eau (18) débitant du liquide de refroidissement par une conduite de pression (32) dans les conduites d'entrée (34, 36) et au moins l'une des conduites d'entrée (34, 36) comporte une vanne de régulation (42) commandant le débit volumique selon les paramètres de fonctionnement du moteur à combustion interne à pistons alternatifs (10), les chambres à liquide de refroidissement de la culasse (12) et du bloc cylindre (14) étant séparées et reliées par des conduites de sortie (38, 40) distinctes à une conduite de retour commune (26),
**caractérisé en ce que**
chacune des deux conduites d'entrée (34, 36) comporte une vanne de régulation (42, 44).

2. Moteur à combustion interne à pistons alternatifs (10) selon la revendication 1,
**caractérisé en ce que**
les deux vannes de régulation (42, 44) sont commandées séparément ou en commun.
